# EUROPÄISCHE PATENTSCHRIFT

(11) **EP 4 244 434 B1**
(45) Veröffentlichungstag und Bekanntmachung des Hinweises auf die Patenterteilung: **01.07.2026**
(21) Anmeldenummer: 21810558.3
(22) Anmeldetag: 09.11.2021
(51) Int. Cl.: E03C 1/084

(54) **STRAHLREGLER**
JET REGULATOR
RÉGULATEUR DE JET

(30) Priorität: 10.11.2020 DE 202020106451 U
(43) Veröffentlichungstag der Anmeldung: 20.09.2023
(73) Patentinhaber: Neoperl GmbH, 79379 Müllheim (DE)
(72) Erfinder: STEIN, Alexander, 79241 Ihringen (DE)
(74) Vertreter: Mertzlufft-Paufler, Cornelius
(86) Internationale Anmeldenummer: PCT/EP2021/081120
(87) Internationale Veröffentlichungsnummer: WO 2022/101206

(56) Entgegenhaltungen:
- EP-B1- 2 573 283
- CN-A- 107 724 469
- CN-A- 111 827 417
- DE-A1- 102017 129 333
- DE-B4- 102007 009 717
- US-A1- 2008 251 604

## Beschreibung

Die Erfindung betrifft Strahlregler gemäss dem Oberbegriff von Anspruch 1, die beispielsweise an Sanitärarmaturen zum Einsatz kommen. Solche Strahlregler können zwei voneinander getrennte, ineinander angeordnete Kanäle ausbilden, wobei einem äußeren Kanal der beiden Kanäle eine Zerlegereinheit zugeordnet ist, durch die eine Wasserführung eines inneren Kanals der beiden Kanäle gesteckt ist.

Derartige Strahlregler sind aus der Praxis und aus dem druckschriftlichen Stand der Technik, beispielsweise aus CN 107 724 469 A, EP 2 573 283 B1, CN 111 827 417 A, aus DE 10 2017 129 333 A1, DE 10 2007 009717 B4 oder auch aus US 2008 / 0 251 604 A1 vorbekannt. Sie können beispielsweise an Sanitärarmaturen eingesetzt werden, die selbst zwei unterschiedliche Wasserführungen aufweisen, beispielsweise eine für Kaltwasser und eine zweite für Warm-, Heiß- oder Kochwasser.

Aufgabe der Erfindung ist es, Strahlregler der eingangs genannten Art bereitzustellen, die sich durch einen einfachen Aufbau und eine damit verbundene einfache Montage und Handhabung auszeichnen.

Die Aufgabe wird durch einen Strahlregler mit der Merkmalskombination gemäss Anspruch 1 gelöst. Erfindungsgemäß wird zur Lösung der Aufgabe bei einem Strahlregler der eingangs genannten Art somit vorgeschlagen, dass die Wasserführung des inneren Kanals in der Zerlegereinheit des äußeren Kanals verrastet und dadurch in zwei axialen Richtungen fixiert ist.

Auf diese Weise erhält die Zerlegereinheit des äußeren Kanals eine Doppelfunktion:
Einerseits sorgt die Zerlegereinheit dafür, dass Wasser, das durch den äußeren Kanal strömt, zerlegt und gegebenenfalls mit Luft vermischt wird, andererseits fungiert die Zerlegereinheit als Befestigungsmittel, das die Wasserführung des inneren Kanals der beiden Kanäle in zwei axialen Richtungen relativ zu den übrigen Elementen des Strahlreglers fixiert.

Die Wasserführung des inneren Kanals kann eine Wasserführungshülse sein. Ferner ist es möglich, dass die Wasserführung eine umfangsseitige Rastnut aufweist, in der die Zerlegereinheit bei in verrasteter Gebrauchsstellung befindlicher Wasserführung angeordnet ist. Die Rastnut kann eine Relativposition der Wasserführung zu der Zerlegereinheit definieren und zudem eine konstruktiv einfache und gleichzeitig zuverlässige axiale Fixierung der Wasserführung an der Zerlegereinheit in zwei axialen Richtungen bewirken.

Die Rastnut kann axial von zwei Schultern der Wasserführung begrenzt sein. In Gebrauchsstellung kann die Zerlegereinheit zwischen den zwei Schultern der Wasserführung und innerhalb der Rastnut angeordnet sein. Um eine Montage des Strahlreglers zu vereinfachen, kann es zweckmäßig sein, wenn eine der beiden Schultern der Wasserführung, insbesondere eine abströmseitige Schulter der Wasserführung, eine geringere radiale Ausdehnung als die andere Schulter der Wasserführung aufweist, durch die die Rastnut der Wasserführung begrenzt sein kann. Der Schulter der Wasserführung mit geringerer radialer Ausdehnung kann eine, vorzugsweise abströmseitige, Anlaufschräge, beispielsweise in Form eines Anlaufkonus, zugeordnet sein, über die/den die Zerlegereinheit in die Rastnut der Wasserführung einführbar ist.

Bei einer Ausführungsform des Strahlreglers ist vorgesehen, dass dieser ein Vorsatzsieb aufweist, das mit einem Verankerungselement an der Zerlegereinheit befestigt ist, das die Zerlegereinheit abströmseitig hintergreift. Mithilfe des Verankerungselements kann das Vorsatzsieb an der Zerlegereinheit befestigt sein. Dies kann die Konstruktion des Strahlreglers und seine Montage vereinfachen und robuster machen.

Bei einer Ausführungsform des Strahlreglers ist vorgesehen, dass das Verankerungselement eine, beispielsweise die bereits zuvor erwähnte Wasserführung des Strahlreglers ist. Die Wasserführung kann eine Wasserführung für den zuvor erwähnten inneren Kanal sein. So übernimmt das Verankerungselement nicht nur die Funktion als Mittel zur Befestigung des Vorsatzsiebes an der Zerlegereinheit, sondern auch als Wasserführung. Dabei kann das Verankerungselement eine Schulter aufweisen, die die Zerlegereinheit abströmseitig hintergreift. An der vorzugsweise abströmseitigen Schulter des Verankerungselements kann die Zerlegereinheit in Gebrauchsstellung anliegen und eine Verbindung zwischen Verankerungselement und Zerlegereinheit bereitstellen, durch die letztendlich dann auch das Vorsatzsieb an der Zerlegereinheit fixiert ist.

Bei einer Ausführungsform des Strahlreglers ist vorgesehen, dass das Verankerungselement die Zerlegereinheit und/oder das Vorsatzsieb durchsetzt. Zu diesem Zweck können die Zerlegereinheit und/oder das Vorsatzsieb jeweils eine, vorzugsweise zentrische, Öffnung aufweisen, durch die das Verankerungselement, insbesondere die Wasserführung, in Gebrauchsstellung durchgesteckt ist, um das Vorsatzsieb an der Zerlegereinheit zu befestigen.

Bei einer Ausführungsform des Strahlreglers ist vorgesehen, dass die Zerlegereinheit einen zuströmseitigen Absatz aufweist. An diesem zuströmseitigen Absatz kann das Vorsatzsieb anliegen. Durch den Absatz der Zerlegereinheit, kann das Vorsatzsieb dann abströmseitig axial in seiner Lage relativ zu der Zerlegereinheit und dem Verankerungselement, insbesondere der Wasserführung eines inneren Kanals, beispielsweise des bereits erwähnten inneren Kanals, fixiert sein.

Bei einer Ausführungsform des Strahlreglers ist vorgesehen, dass das Verankerungselement einen, insbesondere zuströmseitigen, Anschlag aufweist. An diesem Anschlag kann das Vorsatzsieb anliegen und zuströmseitig axial gesichert und lagefixiert sein. Bei dieser Ausführungsform des Strahlreglers kann das Vorsatzsieb somit zwischen der Zerlegereinheit und dem Verankerungselement angeordnet und durch diese in seiner Lage in zwei axialen Richtungen fixiert sein. So ist das Vorsatzsieb dann zwischen der Zerlegereinheit und dem an der Zerlegereinheit befestigten Verankerungselement festgelegt.

Bei einer Ausführungsform der zuvor erwähnten Strahlregler ist vorgesehen, dass das Verankerungselement lösbar mit dem Vorsatzsieb verbunden ist. Somit kann das Verankerungselement separat von dem Vorsatzsieb gefertigt werden.

Erfindungsgemäß ist vorgesehen, dass die Zerlegereinheit eine Zerlegerplatte oder einen Diffusor aufweist oder als Zerlegerplatte oder Diffusor ausgebildet ist.

Bei einer Ausführungsform des Strahlreglers ist vorgesehen, dass die Wasserführung oberhalb einer Auslaufstruktur des Strahlreglers endet. Bei einer anderen Ausführungsform des Strahlreglers ist vorgesehen, dass die Wasserführung durch eine Auslaufstruktur des Strahlreglers geführt ist. Die Wasserführung kann gegebenenfalls aus der Auslaufstruktur, insbesondere einer Auslaufstruktur, in die der äußere Kanal der beiden Kanäle mündet, herausragen.

Der Strahlregler kann im Bereich der Wasserführung zumindest ein Vorsatzsieb und/oder zumindest ein Siebeinsatz aufweisen. Das zumindest eine Vorsatzsieb und/oder der zumindest eine Siebeinsatz können Durchbrüche aufweisen, durch die die Wasserführung des inneren Kanals geführt ist. Dabei können die Durchbrüche beabstandet zu der Wasserführung sein. Dies ist günstig, um zu erreichen, dass bereits vorhandene Vorsatzsiebe und/oder Siebeinsätze ohne konstruktive Änderungen mit der Wasserführung verwendet werden können. Die Beabstandung ermöglicht eine ausreichende Restwandstärke in den Bauteilen, die eine wirtschaftliche Fertigung z. B. im Kunststoffspritzguss begünstigt.

In der Wasserführung kann ein Siebelement angeordnet und/oder ausgebildet sein. Das Siebelement kann an die Wasserführung angeformt sein.

Es kann vorgesehen sein, dass die Zerlegereinheit und das Vorsatzsieb lösbar oder unlösbar miteinander verbunden sind. Die jeweilige Verbindung kann beispielsweise durch eine entsprechende Schnappverbindung realisiert sein. Durch eine unlösbare Schnappverbindung kann ein Wegschwemmmen des Vorsatzsiebes verhindert werden.

Das Verankerungselement kann lösbar oder unlösbar mit der Zerlegereinheit verbunden sein. Die jeweilige Verbindung kann beispielsweise über eine entsprechende Schnappverbindung realisiert sein.

Eine lösbare Schnappverbindung kann beispielsweise dadurch gekennzeichnet sein, dass sie unter Last weicher wird, während eine unlösbare Schnappverbindung sich unter Last stärker verhakt. Eine unlösbare Schnappverbindung kann beispielsweise durch einen eingeschlossenen Winkel am Fuße einer Hinterschneidung, der gleich oder weniger als 90° beträgt, eingerichtet sein.

Eine lösbare Schnappverbindung kann einfacher zu fertigen sein, wenn die Entformungsrichtung mit der Steckrichtung der Schnappverbindung übereinstimmt. Denn typischerweise wird dann die Entformung als Zwangsentformung über die Hinterschneidung hinweg ausgeführt, was schwierig ist, wenn die Schnappverbindung unlösbar, also selbstfixierend, sein soll. In diesem Fall müssten dann mehrteilige oder bewegliche Kerne verwendet werden, was sehr teuer ist.

Bei einer Ausführungsform des Strahlreglers ist vorgesehen, dass die beiden Kanäle zuströmseitig Einlässe aufweisen, die voneinander getrennt sind. So kann jeder Kanal des Strahlreglers einen eigenen Einlass aufweisen, der von dem Einlass des anderen Kanals getrennt ist, und unabhängig von dem anderen Kanal und seinem Einlass mit Flüssigkeit beschickt werden kann. Auf diese Weise ist es möglich, jeden Kanal separat mit einer dem jeweiligen Kanal zugewiesenen Flüssigkeitsquelle zu verbinden. So kann einer der beiden Kanäle beispielsweise mit einer Heißwasserquelle und der andere der beiden Kanäle mit einer Kaltwasserquelle verbunden werden. Eine möglicherweise ungewünschte Durchmischung der Flüssigkeiten innerhalb des Strahlreglers kann somit vermieden werden.

Ferner ist es möglich, dass die beiden Kanäle des Strahlreglers abströmseitig Auslässe aufweisen, die voneinander getrennt sind. Auf diese Weise kann sichergestellt werden, dass Flüssigkeit, die durch den jeweiligen Kanal fließt, immer nur aus dem Auslass ausfließt, der dem jeweiligen Kanal zugeordnet ist. Auch dies verhindert eine möglicherweise ungewünschte Vermischung von Flüssigkeiten innerhalb des Strahlreglers.

Der Strahlregler kann so ausgebildet sein, dass die beiden Kanäle gleichzeitig nutzbar sind. So ist es möglich, beide Kanäle gleichzeitig mit Flüssigkeit zu beschicken. Der Strahlregler kann ferner so ausgebildet sein, dass für das Betreiben der Kanäle keine Umschaltung am Strahlregler notwendig ist.

Die beiden Kanäle können, insbesondere wenn sie getrennte Einlässe und getrennte Auslässe aufweisen, voneinander getrennte und/oder unabhängig voneinander nutzbare Strömungswege durch den Strahlregler bereitstellen. So ist es beispielsweise möglich, die durch die Kanäle bereitgestellten Strömungswege gleichzeitig zu nutzen. Dies kann die Gebrauchseigenschaften des Strahlreglers verbessern und seine Nutzungsmöglichkeiten erweitern.

Eine Zerlegereinheit kann beispielsweise funktional charakterisiert werden: sie kann eine Strömung auf einen definierten Pfad zwingen, um nachfolgende Strömungsverhältnisse von stromaufwärtigen Gegebenheiten zu entkoppeln.

Ein Diffusor kann beispielsweise funktional charakterisiert werden: er kann eine Strömung auf eine radiale Strömung mit nachfolgender Verwirbelung zwingen.

Ein Siebelement kann beispielsweise funktional charakterisiert werden: es kann eine gleichrichtende Wirkung auf einen Wasserströmung haben.

Die Erfindung wird nachfolgend anhand eines Ausführungsbeispiels näher beschrieben, ist aber nicht auf dieses Ausführungsbeispiel beschränkt.

Es zeigen:
- Figur 1: eine perspektivische Ansicht eines erfindungsgemäßen Strahlreglers,
- Figur 2: eine Seitenansicht des in Figur 1 gezeigten Strahlreglers,
- Figur 3: eine Unteransicht des in den vorherigen Figuren gezeigten Strahlreglers,
- Figur 4: eine Draufsicht auf den in den vorherigen Figuren gezeigten Strahlregler,
- Figur 5: eine Explosionsdarstellung des in den vorherigen Figuren gezeigten Strahlreglers,
- Figur 6: eine entlang der in Figur 4 mit VI-VI gekennzeichneten Linie geschnittene perspektivische Ansicht des in den vorherigen Figuren gezeigten Strahlreglers,
- Figur 7: eine geschnittene Seitenansicht des an einer Sanitärarmatur befestigten Strahlreglers sowie
- Figur 8: die in Figur 7 mit dem Kreis VIII markierte Einzelheit in vergrößerter Darstellung.

Die Figuren zeigen einen im Ganzen mit 1 bezeichneten Strahlregler, der zwei voneinander getrennte, ineinander angeordnete Kanäle 2 und 3 ausbildet. Einem äußeren Kanal 2 der beiden Kanäle 2 und 3 ist eine Zerlegereinheit 4 zugeordnet. Durch die Zerlegereinheit 4 ist eine Wasserführung 5 eines inneren Kanals 3 der beiden Kanäle 2 und 3 gesteckt.

Insbesondere die Schnittdarstellungen der Figuren 6 und 7 verdeutlichen, dass die Wasserführung 5 des inneren Kanals 3 in der Zerlegereinheit 4 verrastet und dadurch in zwei axialen Richtungen fixiert ist.

Die Wasserführung 5 des Strahlreglers 1 ist als Wasserführungshülse ausgebildet. Sie weist eine umfangsseitige Rastnut 6 auf, in der die Zerlegereinheit 4 bei in verrasteter Gebrauchsstellung befindlicher Wasserführung 5 angeordnet ist.

Die Rastnut 6 ist axial von zwei Schultern 7 und 8 der Wasserführung 5 begrenzt. Eine abströmseitige Schulter 7 weist dabei eine geringere radiale Ausdehnung als die andere, zuströmseitige Schulter 8 der Wasserführung 5 auf. Dies erleichtert es, die Zerlegereinheit 4 über die abströmseitige Schulter 7 der Wasserführung 5 in die Rastnut 6 einzuführen und so die Wasserführung 5 an der Zerlegereinheit 4 des Strahlreglers 1 zu fixieren.

Der abströmseitigen Schulter 7 mit geringerer radialer Ausdehnung ist ferner eine abströmseitige Anlaufschräge 9 zugeordnet. Die Anlaufschräge 9 ist im gezeigten Ausführungsbeispiel als Anlaufkonus ausgebildet. Über diese Anlaufschräge 9 kann die Zerlegereinheit 4 bei der Montage des Strahlreglers 1 vergleichsweise einfach in die Rastnut 6 der Wasserführung 5 eingeführt werden.

Der Strahlregler 1 weist ferner ein Vorsatzsieb 10 für den äußeren Kanal 2 auf, das an der Zerlegereinheit 4 und an der Wasserführung 5 befestigt ist.

Das Vorsatzsieb 10 für den äußeren Kanal ist mit einem Verankerungselement 11, an der Zerlegereinheit 4 befestigt. Bei dem in den Figuren gezeigten Strahlregler 1 dient die Wasserführung 5 für den inneren Kanal 3 gleichzeitig auch als Verankerungselement 11 zur Befestigung des Vorsatzsiebs 10 an der Zerlegereinheit **4.** Das Verankerungselement 11 hintergreift dabei die Zerlegereinheit 4 abströmseitig. Dies ist insbesondere in den Schnittdarstellungen des Strahlreglers 1 gemäß den Figuren 6 und 7 gut zu erkennen.

Bei dem in den Figuren gezeigten Ausführungsbeispiel des Strahlreglers 1 hintergreift die zuvor bereits erwähnte abströmseitige Schulter 7 der Wasserführung **5,** die die Rastnut 6 der Wasserführung 5 abströmseitig begrenzt, die Zerlegereinheit **4.**

Die Zerlegereinheit 4 weist einen zuströmseitigen Absatz 12 auf, durch den das Vorsatzsieb 10 abströmseitig axial fixiert ist. An dem zuströmseitigen Absatz 12 der Zerlegereinheit 4 liegt das Vorsatzsieb 10 somit auf der Zerlegereinheit 4 auf. Der zuströmseitige Absatz 12 der Zerlegereinheit 4 hintergreift das Vorsatzsieb 10 dabei abströmseitig.

Zuströmseitig wird das Vorsatzsieb 10 durch einen zuströmseitigen Anschlag 13 der Wasserführung 5 axial gesichert. So wird das Vorsatzsieb 10 in seiner Lage relativ zu der Zerlegereinheit 4 und der Wasserführung 5 einerseits durch den zuströmseitigen Absatz 12 der Zerlegereinheit 4 und andererseits durch den zuströmseitigen Anschlag 13 der Wasserführung 5 axial gesichert.

Hierbei sind die Zerlegereinheit 4 und das Vorsatzsieb 10 durch eine lösbare Schnappverbindung miteinander verbunden. Das Verankerungselement 11 und das Vorsatzsieb 10 sind ebenfalls durch eine unlösbare Schnappverbindung miteinander verbunden. Durch diese unlösbaren Schnappverbindungen wird ein Wegschwemmmen des Vorsatzsiebes 10 verhindert.

Das Verankerungselement 11 ist unlösbar mit der Zerlegereinheit 4 verbunden. Auch dies verhindert, dass das Vorsatzsieb 10 mit dem Verankerungselement 11 ausgeschwemmt wird.

Die Zerlegereinheit 4 des Strahlreglers 1 umfasst eine Zerlegerplatte 14. Bei einer in den Figuren nicht gezeigten Ausführungsform des Strahlreglers kann die Zerlegereinheit 4 alternativ einen Diffusor aufweisen.

Bei dem in den Figuren gezeigten Strahlregler ist die Wasserführung 5 so ausgebildet, dass die Wasserführung 5 durch eine Auslaufstruktur 22 des Strahlreglers 1 für den äußeren Kanal 2 geführt ist.

Figur 7 zeigt den Strahlregler 1 in seiner Gebrauchsstellung an einer Armatur 15. Die Armatur 15 weist eine erste Zuleitung 16 auf, die in den äußeren Kanal 2 des Strahlreglers 1 mündet.

Eine zweite Zuleitung 17 der Armatur 15 ist mit dem inneren Kanal 3 des Strahlreglers 1 verbunden.

Die Armatur 15 weist ein Außengewinde 18 auf, mit dem eine Gewindehülse 19 des Strahlreglers 1 zur Befestigung des Strahlreglers 1 an der Armatur 15 verschraubt ist.

Innerhalb der Wasserführung 5 ist ein Siebelement 23 ausgebildet.

Das Siebelement 23 ist vom Auslauf-Ende der Wasserführung 5 beabstandet, sodass ein Wasserstrahl rekombinieren kann und dann keine Lücken beispielsweise an Stegen aufweist. Ferner muss auf diese Weise ein Werkzeug nun zweimal einen halben Weg bewegt werden beim Entformen gegenüber einem vollen Weg. Das Siebelement 23 ist hierbei an die Wasserführung 5 angeformt und bildet mit dieser eine stofflich homogene, monolithische Einheit.

Abströmseitig der Zerlegereinheit 4 weist der Strahlregler 1 im Bereich der Wasserführung 5 weitere Siebeinsätze 20 auf, die die Wasserführung 5 radial umgeben. Die Wasserführung 5 ist dabei durch Öffnungen 21 der Siebeinsätze 20 geführt, wobei Ränder der Öffnungen 21 beabstandet zu der Wasserführung 5 angeordnet sind.

Auch die Zerlegereinheit 4 und das Vorsatzsieb 10 weisen Öffnungen 21 auf, durch die die Wasserführung 5 gesteckt ist.

Die Figuren verdeutlichen, dass die beiden Kanäle 2 und 3 zuströmseitig voneinander getrennte Einlässe 24 und 25 aufweisen, über die sie mit unterschiedlichen Flüssigkeitsquellen verbunden werden können. Ferner weisen die beiden Kanäle 2 und 3 abströmseitig voneinander getrennte Auslässe 26 und 27 auf.

Die beiden Kanäle 2 und 3 sind gleichzeitig betreibbar. So ist es möglich, dass beide Kanäle 2 und 3 bei Bedarf gleichzeitig mit Flüssigkeit beschickt werden können. Der Strahlregler 1 ist so ausgebildet, dass für das gleichzeitige Betreiben der Kanäle 2 und 3 keine Umschaltung notwendig ist.

Die beiden Kanäle 2 und 3 stellen voneinander getrennte und bei Bedarf unabhängig voneinander nutzbare Strömungswege 28 und 29 durch den Strahlregler 1 bereit.

Die Erfindung befasst sich mit Verbesserungen auf dem technischen Gebiet der Strahlregler. Als Verbesserung wird unter anderem ein Strahlregler 1 mit zwei voneinander getrennten, ineinander angeordneten Kanälen 2 und 3 vorgeschlagen, bei denen eine Wasserführung 5 eines inneren Kanals 3 in einer einem äußeren Kanal 2 der beiden Kanäle 2 und 3 zugeordneten Zerlegereinheit 4 verrastet und dadurch in zwei axialen Richtungen fixiert ist.

### Bezugszeichenliste

- 1: Strahlregler
- 2: äußerer Kanal
- 3: innerer Kanal
- 4: Zerlegereinheit
- 5: Wasserführung
- 6: Rastnut
- 7: abströmseitige Schulter von 5
- 8: zuströmseitige Schulter von 5
- 9: abströmseitige Anlaufschräge von 5
- 10: Vorsatzsieb
- 11: Verankerungselement
- 12: zuströmseitiger Absatz von 4
- 13: zuströmseitiger Anschlag von 11
- 14: Zerlegerplatte
- 15: Armatur
- 16: Zuleitung
- 17: Zuleitung
- 18: Außengewinde von 15
- 19: Gewindehülse von 1
- 20: Siebeinsatz in 2
- 21: Öffnung
- 22: Auslaufstruktur
- 23: Siebelement in 3
- 24: Einlass von 2
- 25: Einlass von 3
- 26: Auslass von 2
- 27: Auslass von 3
- 28: Strömungsweg durch 2
- 29: Strömungsweg durch 3

## Patentansprüche

1. Strahlregler (1), der zwei voneinander getrennte, ineinander angeordnete Kanäle (2,3) ausbildet, wobei einem äußeren Kanal (2) der beiden Kanäle (2,3) eine Zerlegereinheit (4) zugeordnet ist, durch die eine Wasserführung (5) eines inneren Kanals (3) der beiden Kanäle (2,3) gesteckt ist, wobei die Wasserführung (5) des inneren Kanals (3) in der Zerlegereinheit (4) verrastet und dadurch in zwei in Bezug auf eine Längsachse des Strahlreglers (1) axialen Richtungen fixiert ist, **dadurch gekennzeichnet, dass** die Zerlegereinheit (4) eine Zerlegerplatte (14) oder einen Diffusor aufweist oder als Zerlegerplatte (14) oder Diffusor ausgebildet ist.

2. Strahlregler (1) nach Anspruch 1, wobei die Wasserführung (5) eine Wasserführungshülse ist und/oder eine umfangsseitige Rastnut (6) aufweist, in der die Zerlegereinheit (4) bei in verrasteter Gebrauchsstellung befindlicher Wasserführung (5) angeordnet ist.

3. Strahlregler (1) nach Anspruch 2, wobei die Rastnut (6) in Bezug auf die Längsachse des Strahlreglers (1) axial von zwei Schultern (7,8) der Wasserführung (5) begrenzt ist, insbesondere wobei eine der beiden Schultern (7) eine geringere radiale Ausdehnung als die andere Schulter (8) aufweist, vorzugsweise wobei der Schulter (7) mit geringerer radialer Ausdehnung eine, vorzugsweise abströmseitige, Anlaufschräge (9), insbesondere ein Anlaufkonus, zugeordnet ist, über welche Anlaufschräge (9), insbesondere über welchen Anlaufkonus, die Zerlegereinheit (4) in die Rastnut (6) einführbar ist.

4. Strahlregler (1) nach einem der Ansprüche 1 bis 3, mit einem Vorsatzsieb (10), das mit einem Verankerungselement (11) an der Zerlegereinheit (4) befestigt ist, wobei das Verankerungselement (11) die Zerlegereinheit (4) abströmseitig hintergreift.

5. Strahlregler (1) nach Anspruch 4, wobei das Verankerungselement (11) die Wasserführung (5) für den inneren Kanal (3) des Strahlreglers (1) ist.

6. Strahlregler (1) nach einem der Ansprüche 4 oder 5, wobei das Verankerungselement (11) eine, insbesondere abströmseitige, Schulter (7) aufweist, mit der das Verankerungselement (11) die Zerlegereinheit (4) abströmseitig hintergreift.

7. Strahlregler (1) nach einem der Ansprüche 4 bis 6, wobei das Verankerungselement (11) die Zerlegereinheit (4) und/oder das Vorsatzsieb (10) durchsetzt.

8. Strahlregler (1) nach einem der Ansprüche 4 bis 7, wobei die Zerlegereinheit (4) einen zuströmseitigen Absatz (12) aufweist, durch den das Vorsatzsieb (10) abströmseitig in Bezug auf die Längsachse des Strahlreglers (1) axial fixiert ist.

9. Strahlregler (1) nach einem der Ansprüche 4 bis 8, wobei das Verankerungselement (11) einen Anschlag (13) aufweist, durch den das Vorsatzsieb (10) zuströmseitig axial gesichert ist und/oder dass das Verankerungselement (11) lösbar mit dem Vorsatzsieb (10) verbunden ist.

10. Strahlregler (1) nach einem der vorherigen Ansprüche, wobei die Wasserführung (5) in Gebrauchsstellung oberhalb einer Auslaufstruktur (22) des Strahlreglers (1) endet oder durch eine Auslaufstruktur (22) des Strahlreglers (1) geführt ist.

11. Strahlregler (1) nach einem der vorherigen Ansprüche, wobei in der Wasserführung (5) ein, vorzugsweise angeformtes, Siebelement (23) angeordnet und/oder ausgebildet ist.

12. Strahlregler (1) nach einem der Ansprüche 4 bis 9, oder Anspruch 10 oder 11 jeweils mit Rückbezug auf Anspruch 4, wobei der Strahlregler (1) im Bereich der Wasserführung (5) zumindest das Vorsatzsieb (10) und/oder zumindest einen Siebeinsatz (20) aufweist.

13. Strahlregler (1) nach einem der Ansprüche 4 bis 12, wobei die Zerlegereinheit (4) und das Vorsatzsieb (10) lösbar oder unlösbar miteinander verbunden sind, insbesondere über eine Schnappverbindung, und/oder wobei das Verankerungselement (11) lösbar oder unlösbar mit der Zerlegereinheit (4) verbunden ist, insbesondere über eine Schnappverbindung.

14. Strahlregler (1) nach einem der vorherigen Ansprüche, wobei die beiden Kanäle (2,3) zuströmseitig jeweils einen Einlass (24,25) aufweisen, wobei die Einlässe (24, 25) voneinander getrennt sind, und/oder wobei die beiden Kanäle (2,3) abströmseitig jeweils einen Auslass (26,27) aufweisen, wobei die Auslässe (26,27) voneinander getrennt sind.

15. Strahlregler (1) nach einem der vorherigen Ansprüche, wobei die beiden Kanäle (2,3) gleichzeitig betreibbar sind und/oder getrennte und/oder unabhängig voneinander nutzbare Strömungswege (28,29) bereitstellt.

## Claims

1. A jet regulator (1) comprising two mutually separate ducts (2, 3) which are disposed inside one another, wherein an outer duct (2) of the two ducts (2, 3) is assigned a splitter unit (4) through which a water guide (5) of an inner duct (3) of the two ducts (2, 3) is inserted, wherein the water guide (5) of the inner duct (3) is latched in the splitter unit (4) and, as a result, is fixed in two axial directions with respect to a longitudinal axis of the jet regulator (1), **characterized in that** the splitter unit (4) has a splitter plate (14) or a diffusor, or is configured as a splitter plate (14) or diffusor.

2. The jet regulator (1) as claimed in claim 1, wherein the water guide (5) is a water guide sleeve and/or has a circumferential latching groove (6) in which the splitter unit (4), in a latched use position of the water guide (5), is disposed.

3. The jet regulator (1) as claimed in claim 2, wherein the latching groove (6) is axially delimited by two shoulders (7, 8) of the water guide (5) with respect to a longitudinal axis of the jet regulator (1), in particular wherein one of the two shoulders (7) has a lesser radial extent than the other shoulder (8), preferably wherein the shoulder (7) with a lesser radial extent is assigned a preferably downstream sloped ramp (9), in particular a conical ramp, by way of which the splitter unit (4) is able to be introduced into the latching groove (6).

4. The jet regulator (1) as claimed in one of claims 1 to 3, having an attachment screen (10) which by way of an anchoring element (11) is fastened to the splitter unit (4), wherein the anchoring element (11), on the outflow side, engages the splitter unit (4) from the rear.

5. The jet regulator (1) as claimed in claim 4, wherein the anchoring element (11) is the water guide (5) for the inner duct (3) of the jet regulator (1).

6. The jet regulator (1) as claimed in one of claims 4 or 5, wherein the anchoring element (11) has an in particular downstream shoulder (7) by way of which the anchoring element (11) on the outflow side engages the splitter unit (4) from the rear.

7. The jet regulator (1) as claimed in one of claims 4 to 6, wherein the anchoring element (11) penetrates the splitter unit (4) and/or the attachment screen (10).

8. The jet regulator (1) as claimed in one of claims 4 to 7, wherein the splitter unit (4) has an upstream step (12) by way of which the attachment screen (10) is axially fixed on the outflow side with respect to the longitudinal axis of the jet regulator (1).

9. The jet regulator (1) as claimed in one of claims 4 to 8, wherein the anchoring element (11) has a detent (13) by way of which the attachment screen (10) is axially secured on the inflow side, and/or in that the anchoring element (11) is releasably connected to the attachment screen (10).

10. The jet regulator (1) as claimed in one of the preceding claims, wherein the water guide (5), in the use position, terminates above a discharge structure (22) of the jet regulator (1), or is routed through a discharge structure (22) of the jet regulator (1).

11. The jet regulator (1) as claimed in one of the preceding claims, wherein a, preferably integrally molded, screen element (23) is disposed and/or configured in the water guide (5).

12. The jet regulator (1) as claimed in one of claims 4 to 9, or as claimed in claim 10 or 11 in each case with reference back to claim 4, wherein the jet regulator (1) in the region of the water guide (5) has at least one attachment screen (10) and/or at least one screen insert (20).

13. The jet regulator (1) as claimed in one of claims 4 to 12, wherein the splitter unit (4) and the attachment screen (10) are releasably or non-releasably connected to one another, in particular by way of a snap-fit connection, and/or wherein the anchoring element (11) is releasably or non-releasably connected to the splitter unit (4), in particular by way of a snap-fit connection.

14. The jet regulator (1) as claimed in one of the preceding claims, wherein the two ducts (2, 3) in each case have an inlet (24, 25) on the inflow side, wherein the inlets (24, 25) are mutually separate, and/or wherein the two ducts (2, 3) in each case have an outlet (26, 27) on the outflow side, wherein the outlets (26, 27) are mutually separate.

15. The jet regulator (1) as claimed in one of the preceding claims, wherein the two ducts (2, 3) are able to be simultaneously operated and/or provide separate flow paths (28, 29) and/or flow paths (28, 29) which are able to be utilized in a mutually independent manner.

## Revendications

1. Régulateur de jet (1) formant deux canaux (2, 3) séparés l'un de l'autre et disposés l'un dans l'autre, dans lequel un canal extérieur (2) parmi les deux canaux (2, 3) est associé à une unité de brise-jet (4) à travers laquelle un conduit d'eau (5) d'un canal intérieur (3) parmi les deux canaux (2, 3) est enfoncé, dans lequel le conduit d'eau (5) du canal intérieur (3) est enclenché dans l'unité de brise-jet (4) et ainsi fixé dans deux directions axiales par rapport à l'axe longitudinal du régulateur de jet (1), **caractérisé en ce que** l'unité de brise-jet (4) comporte une plaque de brise-jet (14) ou un diffuseur ou est conçue comme une plaque de brise-jet (14) ou un diffuseur.

2. Régulateur de jet (1) selon la revendication 1, dans lequel le conduit d'eau (5) comporte une douille de conduit d'eau et/ou une rainure d'enclenchement circonférentielle (6) dans laquelle l'unité de brise-jet (4) est disposée quand le conduit d'eau (5) se trouve dans la position d'utilisation enclenchée.

3. Régulateur de jet (1) selon la revendication 2, dans lequel la rainure d'enclenchement (6) est délimitée dans le sens axial par rapport à l'axe longitudinal du régulateur de jet (1) par deux épaulements (7, 8) du conduit d'eau (5), un des deux épaulements (7) ayant en particulier une moins grande étendue radiale que l'autre épaulement (8), l'épaulement (7) ayant une étendue radiale plus petite étant en particulier associé à un biseau d'approche (9), de préférence du côté aval, en particulier un cône d'approche, l'unité de brise-jet (4) pouvant être introduite dans la rainure d'enclenchement (6) via ce biseau d'approche (9), en particulier via ce cône d'approche.

4. Régulateur de jet (1) selon l'une des revendications 1 à 3, muni d'une crépine (10) qui est fixée avec un élément d'ancrage (11) sur l'unité de brise-jet (4), lequel élément d'ancrage (11) saisit l'unité de brise-jet (4) par derrière du côté aval.

5. Régulateur de jet (1) selon la revendication 4, dans lequel l'élément d'ancrage (11) est le conduit d'eau (5) pour le canal intérieur (3) du régulateur de jet (1).

6. Régulateur de jet (1) selon l'une des revendications 4 ou 5, dans lequel l'élément d'ancrage (11) comporte un épaulement (7), en particulier du côté aval, avec lequel l'élément d'ancrage (11) saisit l'unité de brise-jet (4) par derrière.

7. Régulateur de jet (1) selon l'une des revendications 4 à 6, dans lequel l'élément d'ancrage (11) traverse l'unité de brise-jet (4) et/ou la crépine (10).

8. Régulateur de jet (1) selon l'une des revendications 4 à 7, dans lequel l'unité de brise-jet (4) comporte une saillie (12) du côté amont, par laquelle la crépine (10) est fixée du côté aval par rapport à l'axe longitudinal du régulateur de jet (1).

9. Régulateur de jet (1) selon l'une des revendications 4 à 8, dans lequel l'élément d'ancrage (11) comporte une butée (13) par laquelle la crépine (10) est fixée dans le sens axial du côté amont et/ou en ce que l'élément d'ancrage (11) est assemblé de façon amovible à la crépine (10).

10. Régulateur de jet (1) selon l'une des revendications précédentes, dans lequel le conduit d'eau (5) débouche, dans la position d'utilisation, au-dessus d'une structure d'écoulement (22) du régulateur de jet (1) ou est guidé à travers une structure d'écoulement (22) du régulateur de jet (1).

11. Régulateur de jet (1) selon l'une des revendications précédentes, dans lequel un élément de crible (23) est disposé et/ou formé dans le conduit d'eau (5), de préférence moulé dessus.

12. Régulateur de jet (1) selon l'une des revendications 4 à 9 ou selon la revendication 10 ou 11 faisant référence à la revendication 4, dans lequel le régulateur de jet (1) comporte dans la région du conduit d'eau (5) au moins la crépine (10) et/ou au moins un insert de crible (20).

13. Régulateur de jet (1) selon l'une des revendications 4 à 12, dans lequel l'unité de brise-jet (4) et la crépine (10) sont assemblées l'une à l'autre de façon amovible ou inamovible, en particulier par un assemblage encliqueté, et/ou dans lequel l'élément d'ancrage (11) est assemblé de façon amovible ou inamovible avec l'unité de brise-jet (4), en particulier par un assemblage encliqueté.

14. Régulateur de jet (1) selon l'une des revendications précédentes, dans lequel les deux canaux (2, 3) comportent chacun une entrée (24, 25) du côté amont, lesquelles entrées (24, 25) sont séparées l'une de l'autre, et/ou dans lequel les deux canaux (2, 3) comportent chacun une sortie (26, 27) du côté aval, lesquelles sorties (26, 27) sont séparées l'une de l'autre.

15. Régulateur de jet (1) selon l'une des revendications précédentes, dans lequel les deux canaux (2, 3) peuvent fonctionner simultanément et/ou créent des trajets d'écoulement (28, 29) séparés et/ou utilisables indépendamment l'un de l'autre.
